# EUROPÄISCHE PATENTSCHRIFT

(11) **EP 2 857 342 B1**
(45) Veröffentlichungstag und Bekanntmachung des Hinweises auf die Patenterteilung: **01.06.2016**
(21) Anmeldenummer: 14187834.8
(22) Anmeldetag: 06.10.2014
(51) Int. Cl.: B66C 7/08, B66C 7/02

(54) **Kranbahnanordnung für einen Hängekran**
Crane track assembly for an overhead crane
Système de chemin de roulement de grue suspendue

(30) Priorität: 05.10.2013 DE 102013111043
(43) Veröffentlichungstag der Anmeldung: 08.04.2015
(73) Patentinhaber: WHN Technologies GmbH, 83355 Grabenstätt (DE)
(72) Erfinder: Gusterhuber, Horst, 83334 Inzell (DE); Reuter, Bernd, 83334 Inzell (DE)
(74) Vertreter: Naessens, Stephan

(56) Entgegenhaltungen:
- EP-A1- 0 166 791
- DE-A1-102008 005 385
- DE-U1-202007 013 322
- FR-A1- 2 643 026

## Beschreibung

Die vorliegende Erfindung betrifft eine Kranbahnanordnung für einen Hängekran gemäß der im Oberbegriff des Patentanspruches 1 näher definierten Art.

Kranbahn-Systeme finden häufig in der Automobilindustrie als Förderersysteme zur Bewegung von Lasten von einem Punkt zum anderen oder auch als Förderersysteme für Montageautomaten, wie Druckschrauber, Schweißgeräte, Handhabungsroboter oder dergleichen Anwendung.

Beispielsweise aus der Druckschrift DE 103 62 123 B4 ist eine Hängekranbahn und ein Hängekranbahnprofil bekannt. Die Hängekranbahn umfasst wenigstens eine Kranbahnschiene, an der ein Laufwagen geführt ist. Die Kranbahnschiene ist als Aluminiumhohlprofil mit etwa C-förmigem Querschnitt ausgebildet, wobei innerhalb des Hohlprofils eine in Einbaulage untere Kammer zur Aufnahme des Laufwagens vorgesehen ist. Das Hohlprofil ist mit der in Einbaulage oberen Seite ortsfest an einer Decke eines Raumes befestigt.

Es hat sich gezeigt, dass bei derartig ausgeführten Kranbahnschienen unerwünschte Verformungen auftreten, die durch die Reaktionskräfte bewirkt werden, welche durch die zu bewegenden Lasten erzeugt werden. Aufgrund der auftretenden Verformungen werden die Laufruhe und die Leichtigkeit bei der Bewegung des Laufwagens nachteilig beeinflusst.

Beispielsweise aus der Druckschrift EP 0 166 791 A1 ist eine Kranbahnanordnung für einen Hängekran mit einem Kranführungsprofil zur Führung eines Laufwagens bekannt, wobei an dem Kranführungsprofil ein die mechanische Steifigkeit erhöhendes Aufsatzprofil zur Anbindung an einer Tragstruktur befestigt ist.

Der vorliegenden Erfindung liegt die Aufgabe zu Grunde, eine Kranbahnanordnung für einen Hängekran der eingangs beschriebenen Gattung vorzuschlagen, welche durch ein Aufsatzprofil ausreichend biegesteif ausgeführt ist, um Verformungen im Betrieb zu verhindern und zugleich Bauraum für zusätzliche Funktionalitäten zu schaffen.

Diese Aufgabe wird erfindungsgemäß durch die Merkmale des Patentanspruches 1 gelöst. Weitere vorteilhafte Ausgestaltungen und Vorteile ergeben sich aus den Unteransprüchen, der Beschreibung und den Zeichnungen.

Demzufolge wird eine Kranbahnanordnung für einen Hängekran mit zumindest einem Kranführungsprofil zur Führung zumindest eines Laufwagens vorgeschlagen, bei der an dem Kranführungsprofil zumindest ein die mechanische Steifigkeit erhöhendes Aufsatzprofil oder dergleichen zur Anbindung an eine beliebige Tragstruktur befestigbar ist. Somit kann das Kranführungsprofil über das Aufsatzprofil zum Beispiel an einem Träger befestigt werden, wobei durch das Aufsatzprofil die Steifigkeit der gesamten Kranbahnanordnung insbesondere des Kranführungsprofil deutlich erhöht wird, wodurch die erforderlichen Kräfte für das in Gang setzen (Losbrechmomente) bzw. Bewegen von Lasten, insbesondere bei Aufnahme von Drehmomenten, erheblich reduziert werden.

Mit der vorgeschlagenen Kranbahnanordnung mit dem Funktionsaufsatz bzw. mit dem Aufsatzprofil wird nicht nur eine tragfähigere bzw. höhere Profilgröße geschaffen, sondern zugleich Bauraum für eine Vielzahl von zusätzlichen Funktionalitäten realisiert. Beispielsweise können die Stromversorgung zum Beispiel durch die Integration von mehrpoligen Stromschleifleitungen aber auch zum Beispiel Messeinheiten, wie zum Beispiel berührungslose Wegmess-Systeme sowie leistungsfähige Antriebe, wie zum Beispiel Riemenantrieb oder dergleichen zur Anwendung als Positioniersystem in die vorgeschlagene Kranbahnanordnung integriert bzw. angebracht werden.

Bei der Kranbahnanordnung der Erfindung ist vorgesehen, dass das Aufsatzprofil mehrteilig ausgeführt ist. Es sind zwei zusammenfügbare Halbteile oder dergleichen vorgesehen, die um eine Schwenkachse bewegbar
sind. Als Schwenkachse kann zum Beispiel ein Zentrierrohr, eine Zentrierstange oder Ähnliches vorgesehen sein. Aufgrund der mehrteiligen Ausführung des Aufsatzprofiles können in vorteilhafter

Weise Hohlräume geschaffen werden, die zur Längsdurchführung für Kabel, Leitungen oder dergleichen eingesetzt werden können.

Bevorzugter Weise wird das Aufsatzprofil lösbar an einem Kranführungsprofil zur Integration in einen modularen Kranbaukasten sowie auch zur nachträglichen Aufrüstung eines Kranführungsprofils befestigt. Hierzu können formschlüssige, kraftschlüssige, reibschlüssige oder dergleichen Verbindungsarten eingesetzt werden.

Nachfolgend wird die vorliegende Erfindung anhand der Zeichnungen weiter erläutert. Es zeigen:
Figur 1 eine mögliche Ausführungsvariante einer erfindungsgemäßen Kranbahnanordnung mit einem Kranführungsprofil und einen daran befestigten Aufsatzprofil;
Figur 2 eine Vorderansicht auf die Kranbahnanordnung gemäß Figur 1;
Figur 3 eine weitere dreidimensionale Ansicht der Kranbahnanordnung mit weiteren Funktionalitäten; und
Figur 4 eine mögliche weitere Ausführungsvariante der Kranbahnanordnung für einen Hängekran.

Die vorgeschlagene Kranbahnanordnung umfasst zumindest ein Kranführungsprofil 1 zur Führung zumindest eines Laufwagens 11 bzw. Fahrwerkkörpers mit mehreren Rollen, die jeweils entlang korrespondierender Laufbahnen des Kranführungsprofils geführt sind. An dem Kranführungsprofil 1 ist zumindest ein die mechanische Steifigkeit bzw. Festigkeit und Biegesteifigkeit erhöhendes Aufsatzprofil 27 zur Anbindung an einer beliebigen Tragstruktur befestigbar. Als Tragstruktur kann ein bewegbares Portal, eine Deckenanbindung in einer Halle oder Ähnliches vorgesehen sein.

Gemäß Figuren 1 bis 4 ist ersichtlich, dass das Kranführungsprofil 1 an der dem Aufsatzprofil 27 zugewandten Seite zumindest eine Ausnehmung 28 zur formschlüssigen Aufnahme von Befestigungsabschnitten 3 des Aufsatzprofils 27 aufweist. Auf diese Weise ist das Aufsatzprofil 27 mit dem Kranführungsprofil 1 zu einer tragfähigen Führungsstruktur zusammengefügt. Es ergibt sich ein homogener, fest miteinander verbundener Profilquerschnitt mit höchster Biegesteifigkeit.

Wie insbesondere aus Figur 2 ersichtlich ist, umfasst das Aufsatzprofil 27 zum Beispiel zwei um eine Schwenkachse 4 zusammenfügbare Halbteile 29. Die Halbteile 29 greifen im zusammengefügten Zustand jeweils mit Spreiznasen oder dergleichen als Befestigungsabschnitte 3 in die Ausnehmung 28 des Kranführungsprofil 1 formschlüssig ein. Durch das Zusammenfügen der Halbteile 29 verspreizen sich die als Spreiznasen ausgeführten Befestigungsabschnitte 3 in der als Hinterschneidung ausgeführten Ausnehmung 28 des Kranführungsprofils. Hierbei dient die Schwenkachse bzw. Spreizachse 4 quasi als Zentrierung des Aufsatzprofils 27.

Die zusammengefügten Halbteile 29 des Aufsatzprofils 27 liegen derart aneinander, dass im zusammengefügten Zustand zumindest ein als Längsdurchführung oder dergleichen verwendbarer Hohlraum 30 gebildet wird. Dieser Hohlraum 30 kann zum Beispiel zur Aufnehmen von Kabeln oder Schläuchen zur Energieversorgung, wie z. B. Druck, Strom oder dergleichen, der Kranbahnanordnung eingesetzt werden.

Beispielsweise können mehrere Kranführungsprofile 1 mit den verbundenen Aufsatzprofilen 27 hintereinander angeordnet werden und über die Nuten 7 mit entsprechenden Nutensteinen 24 gemäß Figur 4 miteinander verbunden werden.

Gemäß Figuren 2 bis 4 ist ersichtlich, dass zumindest an einer Seite des Aufsatzprofils 27 bzw. an einer Seite der Halbteile 29 ein Schleifleitungsprofil 17 zur Energieversorgung vorgesehen ist. Das Schleifleitungsprofil 17 wird über elektrische Leitungen versorgt, die von einem einklinkbaren Halter 16 gehalten werden. An dem Schleifleitungsprofil 17 kann ein in Bewegungsrichtung des Laufwagens 11 bewegbarer Stromabnehmer 15 entlang geführt werden, um beispielsweise den Laufwagen 11 mit elektrischer Energie versorgen zu können. Der Stromabnehmer 15 ist quasi als bewegbarer Mitnehmer ausgeführt, wobei der Stromabnehmer 15 über profilierte Laufräder 14 an Laufbahnen 6 des Kranführungsprofils 1 und des Aufsatzprofils 27 bewegbar gelagert ist. Über eine mechanisch entkoppelte Verbindung wird der Stromabnehmer 15 von dem Laufwagen 11 mitgeschleppt.

Insbesondere aus Figur 2 und 3 ist ersichtlich, dass die beiden Halbteile 29 des Aufsatzprofils 27 über mehrere Federklammern 5 aneinander befestigbar sind. Die Federklammern 5 greifen dazu in entsprechende Nuten der Halbteile 29 und dienen als Montagehilfe. Zur hauptsächlichen Befestigung der beiden Halbteile 29 ist eine Flanschplatte 31 einer Trägerklemme 20 vorgesehen. Die Flanschplatte 31 ist über Nutenstein oder dergleichen in Nuten der Halbteile 29 befestigt, wobei die Flanschplatte 31 als Teil der Trägerklemme 20 an einem Stahlträger 21 oder dergleichen einer Tragstruktur befestigt wird. Die Trägerklemmen 20 weisen Konstruktionsmerkmale zum Ausgleich von Winkelfehlern in beide Bewegungsrichtungen bzw. - achsen auf. Dies ist erforderlich, wenn zum Beispiel der Stahlträger 21 nicht waagerecht montiert ist oder in der Querachse schräg montierte Flanschplatten 31 aufgrund von Herstellungstoleranzen vorgesehen sind.

In Figur 4 ist beispielhaft eine weitere Ausführungsvariante der erfindungsgemäßen Kranbahnanordnung bzw. eines linearen Kranführungsprofil dargestellt. Die Kranbahnanordnung umfasst zunächst zwei parallel zueinander angeordnete Aufsatz Profile 27, die über Flanschplatten 31 der Trägerklemmen 20 an dem Stahlträger 21 zum Beispiel deckenseitig in einem Raum oder in einer Halle oder an einem bewegbaren Portal befestigt sind. An den beiden Aufsatzprofilen 27 sind, wie vorbeschrieben jeweils ein Kranführungsprofil 1 zur Erhöhung der Biegesteifigkeit befestigt. Die Laufwagen 11 der beiden Kranführungsprofile 1 sind an einem quer zu den beiden Kranführungsprofil 1 ausgerichteten weiteren Kranführungsprofil bzw. Kranbrückenprofil 19 befestigt. Das Kranbrückenprofil 19 kann manuell oder automatisch über einen Antrieb zum Beispiel als optionaler Zahnriemenantrieb 22 bewegt werden, wobei an dem nicht weiter dargestellten Laufwagen des Kranbrückenprofils 19 eine Last oder Geräte anbringbar sind.

Der Antrieb der in Figur 4 als Zahnriemenantrieb 22 ausgebildet ist, ist beispielhaft an einem der Aufsatzprofile 27 befestigt. Somit kann das Kranbrückenprofil 19 entsprechend positioniert werden.

Als Koppelung zwischen dem Kranbrückenprofil 19 und dem Zahnriemenantrieb 22 ist ein Mitnehmer 23 einerseits an dem Zahnriemenantrieb 22 und andererseits an dem Kranbrückenprofil 19 befestigt. Um eine leichtgängige Bewegung des Kranbrückenprofils 19 zu ermöglichen, ist eine schwimmende Kranbrückenprofilanbindung 25 und eine starre Kranbrückenprofilanbindung 26 vorgesehen.

### Bezugszeichen

- 1: Kranführungsprofil
- 3: Befestigungsabschnitt bzw. Spreiznase
- 4: Schwenkachse bzw. Spreizachse
- 5: Federklammer
- 6: Laufbahnen für Laufräder
- 7: Nuten für Nutensteine
- 11: Laufwagen bzw. Fahrwerkskörper
- 14: profilierte Laufräder für entkoppelten Stromabnehmer
- 15: Stromabnehmer
- 16: einklinkbarer Halter für Schleifleitungsaufnahme
- 17: Schleifleitungsprofil
- 19: Kranbrückenprofil
- 20: Trägerklemme
- 21: Stahlträger
- 22: Zahnriemenantrieb
- 23: Mitnehmer für Kranbrückenprofil
- 24: Nutensteine
- 25: schwimmende Kranbrückenprofilanbindung
- 26: starre Kranbrückenprofilanbindung
- 27: Aufsatzprofil
- 28: Ausnehmung bzw. Hinterschneidung
- 29: Halbteile
- 30: Hohlraum bzw. Hohlkammer
- 31: Flanschplatte

## Patentansprüche

1. Kranbahnanordnung für einen Hängekran mit zumindest einem Kranführungsprofil (1) zur Führung zumindest eines Laufwagens (11), wobei an dem Kranführungsprofil (1) zumindest ein die mechanische Steifigkeit erhöhendes Aufsatzprofil (27) zur Anbindung an einer Tragstruktur befestigt ist, **dadurch gekennzeichnet,**
**dass** das Aufsatzprofil (27) zwei um eine Schwenkachse (4) zusammenfügbare Halbteile (29) umfasst.

2. Kranbahnanordnung nach Anspruch 1, **dadurch gekennzeichnet, dass** das Kranführungsprofil (1) an der dem Aufsatzprofil (27) zugewandten Seite zumindest eine Ausnehmung (28) zur formschlüssigen Aufnahme mindestens eines Befestigungsabschnittes (3) des Aufsatzprofils (27) aufweist.

3. Kranbahnanordnung nach Anspruch 2, **dadurch gekennzeichnet, dass** die Halbteile (29) im zusammengefügten Zustand jeweils mit einem Befestigungsabschnitt (3) in die Ausnehmung (28) des Kranführungsprofils (1) formschlüssig eingreifen.

4. Kranbahnanordnung nach einem der vorangehenden Ansprüche, **dadurch gekennzeichnet, dass** die Befestigungsabschnitte (3) der Halbteile (29) als Spreiznasen ausgeführt sind, die in die als Hinterschneidung ausgeführte Ausnehmung (28) des Kranführungsprofils (1) eingreifen.

5. Kranbahnanordnung nach einem der Ansprüche 1 bis 4, **dadurch gekennzeichnet, dass** die zusammengefügten Halbteile (29) des Aufsatzprofils (27) zumindest einen als Längsdurchführung verwendbaren Hohlraum (30) bilden.

6. Kranbahnanordnung nach einem der vorangehenden Ansprüche, **dadurch gekennzeichnet, dass** an zumindest einer Seite ein Schleifleitungsprofil (17) zur Energieversorgung vorgesehen ist, an dem ein in Bewegungsrichtung des Laufwagens (11) bewegbarer Stromabnehmer (15) entlang führbar ist.

7. Kranbahnanordnung nach Anspruch 6, **dadurch gekennzeichnet, dass** der Stromabnehmer (15) über profilierte Laufräder (14) an dem Kranführungsprofil (1) und dem Aufsatzprofil (27) bewegbar gelagert ist und über eine mechanisch entkoppelte Verbindung von dem Laufwagen (11) mitschleppbar ist.

8. Kranbahnanordnung nach einem der Ansprüche 1 bis 7, **dadurch gekennzeichnet, dass** die Halbteile (29) des Aufsatzprofils (27) über zumindest eine Federklammer (5) aneinander befestigbar sind.

9. Kranbahnanordnung nach einem der Ansprüche 1 bis 8, **dadurch gekennzeichnet, dass** die Halbteile (29) des Aufsatzprofils (27) über eine Flanschplatte (31) einer Trägerklemme (20) miteinander befestigt sind.

10. Kranbahnanordnung nach Anspruch 9, **dadurch gekennzeichnet, dass** das Aufsatzprofil (27) über die Flanschplatte (31) der Trägerklemme (20) mit einem Stahlträger (21) befestigt ist.

## Claims

1. A crane track arrangement for a suspension crane, comprising at least one crane guide profile (1) for guiding at least one carriage (11), wherein said crane guide profile (1) has attached at least one attachment profile (27), enhancing the mechanical stiffness, for connection to a support structure, **characterized in that** said attachment profile (27) comprises two half parts (29), joinable about a pivot axis (4).

2. The crane track arrangement according to claim 1, **characterized in that** the crane guide profile (1) on the side facing the attachment profile (27) has at least one recess (28) for the form-fitting reception of at least one mounting portion (3) of the attachment profile (27).

3. The crane track arrangement according to claim 2, **characterized in that**, in the assembled state, said half parts (29) engage in a form-fitting manner with a respective mounting portion (3) in the recess (28) of the crane guide profile (1).

4. The crane track arrangement according to one of the preceding claims, **characterized in that** the mounting portions (3) of said half parts (29) are configured as spreader lugs which engage in the recess (28) of the crane guide profile (1), configured as an undercut.

5. The crane track arrangement according to one of claims 1 to 4, **characterized in that** the assembled half parts (29) of the attachment profile (27) form at least one cavity (30) usable as a longitudinal feed-through.

6. The crane track arrangement according to one of the preceding claims, **characterized in that** a contact line profile (17) for supplying power is provided on at least one side, along which a collector (15), movable in the moving direction of the carriage (11), can be guided.

7. The crane track arrangement according to claim 6, **characterized in that** the collector (15) is movably supported on said crane guide profile (1) and the attachment profile (27) via profiled running wheels (14) and is draggable by the carriage (11) via a mechanically decoupled connection.

8. The crane track arrangement according to one of claims 1 to 7, **characterized in that** said half parts (29) of the attachment profile (27) are attached to each other via at least one spring clip (5).

9. The crane track arrangement according to one of claims 1 to 8, **characterized in that** said half parts (29) of the attachment profile (27) are attached to each other via a flange plate (31) of a support clamp (20).

10. The crane track arrangement according to claim 9, **characterized in that** said attachment profile (27) is attached to a steel support (21) via the flange plate (31) of the support clamp (20).

## Revendications

1. Agencement de voie de roulement de grue pour pont roulant suspendu, avec au moins un profil de guidage de grue (1) pour guider au moins un chariot de roulement (11), moyennant quoi au moins un profil d'applique (27) augmentant la rigidité mécanique est fixé au profil de guidage de grue (1) pour raccordement à une structure porteuse, **caractérisé en ce que** le profil d'applique (27) comprend deux demi-éléments (29) qui peuvent être assemblés autour d'un axe pivotant (4).

2. Agencement de voie de roulement de grue selon la revendication1, **caractérisé en ce que** le profil de guidage de grue (1) présente sur le côté tourné vers le profil d'applique (27) au moins un évidement (28) pour recevoir par conjugaison de forme au moins une section de fixation (3) du profil d'applique (27).

3. Agencement de voie de roulement de grue selon la revendication 2, **caractérisé en ce que**, en l'état assemblé, les demi-éléments (29) s'engrènent respectivement par conjugaison de forme avec une section de fixation (3) dans l'évidement (28) du profil de guidage de grue (1).

4. Agencement de voie de roulement de grue selon l'une quelconque des revendications précédentes, **caractérisé en ce que** les sections de fixation (3) des demi-éléments (29) sont réalisées comme des taquets expansibles qui s'engrènent dans l'évidement (28) réalisé comme contre-dépouille du profil de guidage de grue (1).

5. Agencement de voie de roulement de grue selon l'une quelconque des revendications 1 à 4, **caractérisé en ce que** les demi-éléments (29) assemblés du profil d'applique (27) forment au moins un espace creux (30) utilisable comme zone traversante longitudinale.

6. Agencement de voie de roulement de grue selon l'une quelconque des revendications précédentes, **caractérisé en ce que** sur au moins un côté, un profil de ligne de contact (17) est prévu pour l'alimentation en énergie, ledit profil pouvant être guidé le long du pantographe (15) mobile dans le sens de déplacement du chariot de roulement (11).

7. Agencement de voie de roulement de grue selon la revendication 6, **caractérisé en ce que** le pantographe (15) est disposé de manière mobile sur des galets de roulement profilés (14) sur le profil de guidage de grue (1) et le profil d'applique (27) et qu'il peut être remorqué par le chariot de roulement (11) au moyen d'une liaison mécanique découplée.

8. Agencement de voie de roulement de grue selon l'une quelconque des revendications 1 à 7, **caractérisé en ce que** les demi-éléments (29) du profil d'applique (27) peuvent être fixés l'un à l'autre par au moins une bride à ressort (5).

9. Agencement de voie de roulement de grue selon l'une quelconque des revendications 1 à 8, **caractérisé en ce que** les demi-éléments (29) du profil d'applique (27) sont fixés l'un à l'autre au moyen d'une plaque de bride (31) d'une pince à poutre (20).

10. Agencement de voie de roulement de grue selon la revendication 9, **caractérisé en ce que** le profil d'applique (27) est fixé à une poutre métallique (21) au moyen de la plaque de bride (31) de la pince à poutre (20).
